# EUROPÄISCHE PATENTSCHRIFT

(11) **EP 0 372 348 B1**
(45) Veröffentlichungstag und Bekanntmachung des Hinweises auf die Patenterteilung: **04.05.1994**
(21) Anmeldenummer: 89121862.0
(22) Anmeldetag: 27.11.1989
(51) Int. Cl.: B65D 75/48, B65D 85/76

(54) **Verpackung für scheibenförmige Lebensmittel, insbesondere Käsescheiben**
Packaging for sliced food, particularly for sliced cheese
Emballage pour denrée alimentaire en tranches, en particulier pour tranches de fromage

(30) Priorität: 02.12.1988 DE 8815034 U; 15.07.1989 DE 8908628 U
(43) Veröffentlichungstag der Anmeldung: 13.06.1990
(73) Patentinhaber: HOECHST AKTIENGESELLSCHAFT, 65926 Frankfurt am Main (DE)
(72) Erfinder: Sieben, Lothar, D-6501 Nieder-Olm (DE); Rohrka, Heinz-Werner, D-6229 Kiedrich (DE); Koslowski, Günter, D-6200 Wiesbaden (DE); Müller, Rolf, D-6200 Wiesbaden (DE)

(56) Entgegenhaltungen:
- DE-A- 3 517 795
- FR-A- 1 393 407
- PATENT ABSTRACTS OF JAPAN, vol. 9330, 25. Dezember 1985; & JP-A-60 162 626 (SADAMI)

## Beschreibung

Die Erfindung betrifft eine Verpackung, geeignet für scheibenförmige Lebensmittel, wie Käsescheiben, mit im wesentlichen rechteckiger Fläche, aus einer Folie, die um das zu verpackende Lebensmittel als flachliegender Schlauch gewickelt ist und dieses vollständig einschließt, wobei die beiden längsaxialen Randzonen der Folie sich überlappen, durch eine streifenförmige Heißsiegelschicht in Nähe und parallel zu einem Rand der Folie miteinander verbunden sind und die Heißsiegelschicht im wesentlichen aus heißsiegelfähigem Olefinmischpolymerisat besteht.

Das Dokument Patent Abstracts of Japan, Vol. 9339 vom 25. Dezember 1985 beschreibt eine Vorrichtung, mit der ein Streifen aus einem heißsiegelbaren Harz kontinuierlich mit einem Folienmaterial verbunden wird. Hierzu wird eine Heißsiegelschicht streifenförmig in der Nähe und parallel zu einem Rand des Folienmaterials auf dieses aufgebracht, wobei die Heißsiegelschicht im wesentlichen aus heißsiegelfähigem Olefinmischpolymerisat besteht, und anschließend der andere Rand des Folienmaterials auf die streifenförmige Heißsiegelschicht aufgelegt und mit dieser unter Druck und Wärme verbunden. Auf diese Weise wird das Folienmaterial zu einem Zylinder geformt, der auf eine vorgegebene Länge zugeschnitten wird.

Zur Herstellung einer Verpackung der eingangs beschriebenen Art ist es bekannt, die Folie zu einem Schlauch zu formen und in den Schlauch die erhitzte, viskose Käsemasse einzufüllen. Der gefüllte Schlauch wird flachgedrückt und der bandförmige Käsestrang durch quer verlaufende stegartige Zonen in einzelne, noch zusammenhängende gefüllte Abschnitte unterteilt. Zum Abkühlen und Verfestigen der heißen Käsemasse wird der bandförmige Folien-Käse-Schlauch durch ein Wasserbad geführt und die Folienaußenseite anschließend mit Luft angeblasen, um das noch haftende Wasser zu entfernen. Anschließend wird der Schlauch im Bereich der quer verlaufenden stegartigen Zonen in einzelne verpackte Käsescheiben unterteilt und die Einzelpackungen gestapelt.

Zur Herstellung von Verpackungen dieser Art werden bisher Polyesterfolien verwendet, die zunächst vollflächig mit einer heißsiegelfähigen Lackierung versehen wurden, danach auf ihrer lackierten Oberfläche in einem weiteren Schritt bedruckt wurden. Dieses Verfahren hat den Nachteil, daß es eine Reihe von Verfahrensschritten erfordert und damit sehr aufwendig ist.

Bei den bisher eingesetzten Folien verbleibt an der Folienoberfläche nach dem Anblasen mit Luft relativ viel Restfeuchte haften. Durch diese Restfeuchte wird der Reibungskoeffizient der Folienoberfläche verschlechtert, und es treten Probleme beim Stapeln der einzelnen Packungen auf, wodurch sich hohe Ausschußquoten während des Sortierens und Stapelns ergeben.

Aufgabe der Erfindung ist es, die bekannte Verpackung so zu verbessern, daß die noch anhaftende Restfeuchte den Reibungskoeffizienten der Verpackungsoberfläche, auch wenn diese bedruckt ist, nicht verschlechtert, sondern dem Vergleich zum trockenen Zustand der Verpackungsoberfläche praktisch standhält.

Diese Aufgabe wird erfindungsgemäß in der Weise gelöst, daß die Verpackungsaußenseite eine Beschichtung aus einer siliziumorganischen Verbindung, insbesondere aus Polydialkylsiloxan, aufweist, und daß die Folie außerhalb der Heißsiegelschicht gegebenenfalls bedruckt ist.

Die zur Herstellung der Verpackung geeignete Folie besteht aus einer einlagigen oder einer koextrudierten mehrschichtigen Polyesterfolie, insbesondere einer Polyethylenterephthalatfolie, die durch biaxiale Streckung und Fixierung orientiert ist. Ihre Dichte ist gewöhnlich kleiner als 1,4 g/cm³, ihre Dicke liegt im Bereich von 8 bis 30, insbesondere 10 bis 23 Mikrometern. Ebenso können Folien aus transparenten oder opaken, einlagigen oder aus einer koextrudierten mehrschichtigen, biaxial gestreckten Polyolefinfolie bestehen, wobei die Basisschicht im wesentlichen aus Propylenpolymeren und die Deckschichten einseitig oder beidseitig aus Olefinpolymeren, insbesondere aus Propylenpolymeren, bestehen. Ihre Dichte liegt zwischen 0,55 und 0,91 g/cm³, ihre Dicke im Bereich von 8 bis 50, insbesondere 10 bis 40 Mikrometern.

Mit der Erfindung werden die Vorteile erzielt, daß die Verpackung einfacher herzustellen ist, die Versiegelungstemperatur relativ niedrig ist, so daß schon eine kurze Einwirkungszeit der Versiegelungswerkzeuge eine ausreichende Haftung schafft und die versiegelte Verpackung zwar fest verschlossen ist, sich dennoch leicht von Hand öffnen läßt.

Das heißsiegelfähige Olefinmischpolymerisat umfaßt vorzugsweise Ethylen- und gegebenenfalls Propylen- und/oder Butylen-Einheiten und wird in wäßriger Dispersion auf die Folie aufgebracht, wobei der Festkörpergehalt der Dispersion gewöhnlich 40 bis 70 Gew.%, bezogen auf das Gesamtgewicht der Dispersion, beträgt. Nach dem Entfernen des Dispersionsmittels erhält man einen streifenförmigen Überzug aus dem Olefinmischpolymerisat. Die Dicke der Schicht hängt von der gewünschten Siegelnahtfestigkeit ab. Gewöhnlich wird eine Schichtdicke von 1 bis 5 Mikrometern aufgetragen. Die streifenförmige, heißsiegelfähige Schicht erstreckt sich in der Nähe und parallel zu einer Randzone der Folienbahn und hat gewöhnlich eine Breite von 1 bis 10 mm, insbesondere 2 bis 4 mm.

In bevorzugter Ausführungsform besitzt die Verpackung auf ihrer Außenseite eine wasserabstoßende Schicht auf Basis von siliziumorganischen Verbindungen, vorzugsweise von Polydialkylsiloxan, wobei die Alkylreste insbesondere 1 bis 4 C-Atome aufweisen. Besonders bevorzugt ist das Polydialkylsiloxan ein Polydimethylsiloxan. Das Polydialkylsiloxan, insbesondere Polydimethylsiloxan, hat eine kinematische Viskosität von 10³ bis 10⁵, insbesondere 5 000 bis 50 000 mm²/s (25 °C). Das Auftragsgewicht der Komponente beträgt vorzugsweise zwischen 0,01 und 20 g/m², insbesondere 0,05 bis 1 g/m².

Aus der DE-OS 35 09 384 ist zwar bereits eine Polyolefinfolie bekannt geworden, bei der eine siegelbare Oberflächenschicht Polydialkylsiloxan inkorporiert enthält und die andere siegelbare Oberflächenschicht nur auf der Außenfläche Polydialkylsiloxan aufweist, und auch die Mehrschichtfolie der DE-OS 35 17 795 enthält zumindest in einer der beiden nicht siegelfähigen Oberflächenschichten ein Polydialkylsiloxan. Beide Folien sollen auch für Verpackungszwecke eingesetzt werden. Einen Hinweis zur Lösung des vorliegenden Problems, nämlich das Blocken der unzureichend getrockneten Verpackung zu verhindern, können jedoch beide Druckschriften dem Fachmann nicht geben.

Der Auftrag der streifenförmigen Schicht aus heißsiegelfähigem Olefinmischpolymerisat, die Bedruckung sowie gegebenenfalls das vollflächige Aufbringen der Additivkomponente zur wasserabstoßenden Imprägnierung und zur Verbesserung des Reibungskoeffizienten in Form von Polydialkylsiloxan erfolgen gleichzeitig in einem Arbeitsgang, so daß ein bzw. zwei weitere Arbeitsgänge eingespart werden. Beim Verfahren zur Herstellung der Folie wird zweckmäßigerweise zunächst die siliziumorganische Verbindung auf die Folie aufgebracht und unmittelbar danach die Folie mit dem siegelfähigen Streifen versehen und bedruckt. Das Aufbringen des heißsiegelfähigen Polymeren und der siliziumorganischen Verbindung sowie das Bedrucken der Folienoberfläche erfolgt zweckmäßigerweise auf der gleichen Tiefdruck- oder Flexodruckanlage.

Zur Herstellung der Verpackung wird das zu verpackende Gut, z. B. eine rechteckige Käsescheibe, von der bahnförmig zugeführten schlauchförmig gebogenen Flachfolie eng anliegend umhüllt und die beiden sich überlappenden Randzonen der Flachfolie in der Hitze im bereich der heißsiegelfähigen Schicht versiegelt. Gewöhnlich wird hierzu auf einer vertikalen Form-Füll-Schließmaschine aus der Flachfolie zunächst ein Schlauch geformt und die längsaxiale Naht entlang der streifenförmigen Siegelschicht gebildet. Gleichzeitig wird von oben in den Schlauch das Lebensmittel in pastöser Form eingefüllt. Der gefüllte Schlauch wird flachgedrückt und in quer verlaufenden stegartigen Zonen soweit zusammengepreßt, daß das pastöse Lebensmittel zwischen den beiden Folienlagen fast völlig entfernt ist. Nach Durchlaufen eines kalten Wasserbades wird der flachliegende Folienschlauch im rechten Winkel zur Siegelnaht in den stegartigen Zonen durchtrennt. In den beiden Trennkanten ist die Verpackung nur durch Verpressen der übereinanderliegenden Folienlagen verschlossen, wobei die Folienlagen allerdings durch geringe Mengen von dazwischenliegendem, durch die Abkühlung verfestigtem Lebensmittel miteinander verklebt sind.

Die verbesserten Oberflächeneigenschaften und die Heißsiegelfähigkeit der für die Verpackung zu verwendenden Folien werden anhand des nachfolgenden Beispiels verdeutlicht.

Eine einlagige, biaxial streckorientierte Polyethylenterephthalatfolie (PETP) mit einer Dicke von 12 Mikrometern und eine coextrudierte dreischichtige, nicht siegelfähige Polypropylenfolie (BOPP) mit einer Dicke von 15 Mikrometern werden im Flexodruck mit Polydimethylsiloxan, kinematische Viskosität 30 000 mm²/s (25 °C), vollflächig beschichtet; unmittelbar danach wird streifenförmig eine wäßrige Dispersion aus Ethylen-Propylen-Mischpolymerisat im Flexodruck aufgetragen und die Folienoberfläche durch Flexodruck mit einem farbigen Druckbild versehen. Der Auftrag der zwei Verbindungen und die Bedruckung erfolgen in der gleichen Druckmaschine.

Zum Vergleich wird ein anderes Muster aus PETP-Folie analog bedruckt und mit einer vollflächigen Beschichtung aus heißsiegelfähigem Vinylidenchlorid-Mischpolymerisat (PVDC), Auftrag in wäßriger Dispersion, versehen. Die Beschichtung mit Polydimethylsiloxan entfällt.

Die Messung des Reibungskoeffizienten erfolgt nach TNO (veröffentlicht in "Measurement of coefficient of friction at flexible packaging materials", J.W. Dorsteen und E. Mot, Packaging India, Vol. 5, No. 3, April/June 1973) vor dem Wasserkontakt und nach Wasserkontakt und Abblasen des Wassers mit Luft.

| | Reibungskoeffizient | |
|---|---|---|
| | vor Wasserkontakt | nach Wasserkontakt und Trocknung |
| PETP/Siegelstreifen | 0,10 - 0,15 | 0,12 - 0,17 |
| BOPP/Siegelstreifen | 0,10 - 0,15 | 0,12 - 0,17 |
| PETP/PVDC | 0,20 - 0,25 | 0,25 - 0,30 |

Die Folien aus PETP und BOPP hatten nach dem Anblasen mit Luft eine geringere Wasserhaftung an der Folienoberfläche als die PVDC-beschichtete PETP-Folie.

Zur Überprüfung der Siegelnahtfestigkeit werden aus den drei Proben jeweils Prüfstreifen von 10 cm Länge und 15 mm Breite geschnitten und jeweils gegen einen Prüfstreifen aus unbeschichteter Polyester- und Polypropylenfolie bei 120 °C und 5 bar Druck 0,5 s lang gesiegelt. Bei der Siegelung der PVDC-Beschichtung gegen eine unbeschichtete Polyesterfolie ergibt sich keine Verbindung, dagegen beträgt die Kraft, die erforderlich ist, um die Polyesterfolie und Polypropylenfolie mit der Ethylencopolymerschicht von der dagegen gesiegelten unbeschichteten Folie abzuziehen, 0,5 bis 0,8 N/15 mm.

Die einzige Figur zeigt eine- Ausführungsform der Verpackung in perspektivischer Darstellung. Eine rechteckige Käsescheibe 9 ist von der eng anliegenden Flachfolie 1 vollständig umhüllt. Die überlapppenden Randzonen 2,3 der schlauchförmig um die Käsescheibe gebogenen Folie 1 sind im Bereich der streifenförmigen Heißsiegelschicht 4 aus Ethylenmischpolymerisat miteinander verbunden, die Heißsiegelschicht 4 erstreckt sich in der Nähe und parallel zum Rand 12 der Folie 1. Mit 5 ist ein bedrucktes Feld schematisch dargestellt und mit 13 die vollflächige Beschichtung mit Polydialkylsiloxan. Die Druckfarbe befindet sich auf der Schicht aus Polydialkylsiloxan. Im rechten Winkel zur Heißsiegelschicht 4 erstrecken sich rechts und links von der verpackten Käsescheibe stegartige Bereiche 6,7, in denen die zwei übereinanderliegenden Folienlagen 10,11 nur durch eine dazwischen eingeschlossene äußerst dünne Käseschicht 8 aneinanderhaften. Im Bereich der Verpackung, der sich zwischen den beiden Bereichen 6 und 7 erstreckt, ist die Käseschicht wesentlich dicker, üblicherweise einige Millimeter.

## Patentansprüche

1. Verpackung, geeignet für scheibenförmige Lebensmittel, wie Käsescheiben, mit im wesentlichen rechteckiger Fläche, aus einer Folie, die um das zu verpackende Lebensmittel als flachliegender Schlauch gewickelt ist und dieses vollständig einschließt, wobei die beiden längsaxialen Randzonen der Folie sich überlappen, durch eine streifenförmige Heißsiegelschicht in Nähe und parallel zu einem Rand der Folie miteinander verbunden sind und die Heißsiegelschicht im wesentlichen aus heißsiegelfähigem Olefinmischpolmyerisat besteht, dadurch gekennzeichnet, daß die Verpackungsaußenseite eine Beschichtung aus einer siliziumorganischen Verbindung, insbesondere aus Polydialkylsiloxan, aufweist, und daß die Folie außerhalb der Heißsiegelschicht gegebenenfalls bedruckt ist.

2. Verpackung nach Anspruch 1, dadurch gekennzeichnet, daß die Folie aus Polyester, insbesondere Polyethylenterephthalat, oder einem Polyolefin, insbesondere Propylenpolymeren, besteht.

## Claims

1. Packaging suitable for food slices, such as cheese slices, having a substantially rectangular flat shape, said packaging being comprised of a film being wound about the food slice to be packaged as a laid-flat tubing and completely enclosing said food slice, such that the two edge zones of the film extending along the longitudinal axis overlap and are mutually joined by means of a heat-sealing layer applied in the form of a strip close to and along, one edge zone of the film, said heat-sealing layer being essentially comprised of a heat-sealable olefin copolymer, characterized in that the outer surface of the packaging is provided with a coating comprising a silicon-based organic compound, in particular polydialkylsiloxane, and in that outside the area of the heat-sealing layer the film is provided with a print, if appropriate.

2. Packaging as claimed in claim 1, characterized in that said film is comprised of polyester, in particular polyethylene terephthalate, or of a polyolefin, in particular a propylene polymer.

## Revendications

1. Emballage utiiisable pour denrées alimentaires en tranches telles que des tranches de fromage, présentant une surface essentiellement rectangulaire, réalisé à partir d'une pellicule enroulée sous forme d'un tuyau souple plat autour de la denree alimentaire à emballer et enveloppant entièrement celle-ci, les deux zones marginales axiales longitudinales de la pellicule se recouvrant, étant reliées l'une à l'autre par l'intermédiaire d'une couche de thermoscellement en forme de bande disposée à proximité d'un bord de la pellicule et parallèlement à celui-ci, et la couche de thermoscellement étant constituée pour l'essentiel d'un copolymère d'oléfines thermosoudable,
caractérisé en ce que la face extérieure de l'emballage présente un revêtement constitué d'un composé organique à base de silicium, notamment de polydialkyisiloxane, et en ce que la pellicule est imprimée, le cas échéant, en dehors de la couche de thermoscellement.

2. Emballage selon la revendication 1, caractérisé en ce que la pellicule est constituée de polyester, notamment de polyethylénetéréphtalate, ou d'une polyoléfine, notamment de polymères de propylène.
